# FASCICULE DE BREVET EUROPEEN

(11) **EP 0 324 840 B1**
(45) Date de publication et mention de la délivrance du brevet: **20.01.1993**
(21) Numéro de dépôt: 88907004.1
(22) Date de dépôt: 20.07.1988
(51) Int. Cl.: B22C 9/00, B22C 21/02, B22C 11/10

(54) **PROCEDE ET DISPOSITIF DE FABRICATION DE MOULES A PARTIR DE MATERIAU GRANULAIRE**
VERFAHREN UND VORRICHTUNG ZUR HERSTELLUNG VON GIESSFORMEN MIT GRANULIERTEM MATERIAL
METHOD AND DEVICE FOR FABRICATING MOULDS FROM GRANULAR MATERIAL

(30) Priorité: 22.07.1987 FR 8710514
(43) Date de publication de la demande: 26.07.1989
(73) Titulaire: MAZERAN, Jean-Jacques, F-51000 Chalons-sur-Marne (FR)
(72) Inventeur: MAZERAN, Jean-Jacques, F-51000 Chalons-sur-Marne (FR)
(74) Mandataire: Gérardin, Robert Jean René
(86) Numéro de dépôt international: FR8800377
(87) Numéro de publication internationale: WO8900467

(56) Documents cités:
- DE-A- 2 305 229
- DE-A- 3 320 881
- DE-B- 2 407 878
- FR-A- 2 156 138

## Description

La présente invention a pour objet un dispositif pour la fabrication de moules de fonderies en matériau granulaire suivant le préambule de la revendication **1** et le procédé de mise en oeuvre suivant le préambule de la revendication **6**.

La fabrication des moules de fonderie, notamment en sable siliceux, par mise en forme d'un volume de sable est bien connue.

On place une feuille imperméable au gaz, telle qu'un film plastique, sur une forme dite modèle, elle-même placée sur un support permettant, par aspiration, le thermoformage du film plastique ; on place par dessus un cadre dit "châssis", équipé de dispositifs d'aspiration de l'air et de filtres destinés à retenir le sable, on remplit le volume ainsi déterminé de matériau granulaire que l'on peut compacter par vibrations; on place par dessus une nouvelle feuille de film plastique, puis, au travers du châssis, on aspire l'air emprisonné entre les deux films plastique et le châssis, ce qui a pour effet de donner de la cohésion aux grains.

L'empreinte est alors réalisée pour sa première moitié; on opère de façon identique pour réaliser la deuxième moitié et obtenir un moule prêt à la coulée. Une fois celle-ci réalisée, et après solidification du matériau coulé, la dépression est supprimée. Le sable est recyclé et le cycle recommence.

On peut citer, pour illustrer une telle méthode, la demande de brevet français n° **2 156 138**, qui décrit un dispositif pour l'obtention de moules de coulée de métal fondu.

Dans ce cas, le châssis est composé de deux parties supérieure et inférieure identiques, comportant chacune des tubes d'évacuation d'air reliés à un passage à communication, lui-même relié à une pompe à vide.

Les tubes sont répartis régulièrement, de façon à couvrir une surface importante.

La demande de brevet français n° **2 307 596** concerne un châssis de moules de fonderie dans lequel il est prévu un moyen d'introduction et de récupération du matériau granulaire utilisé. Le moyen est constitué d'un volume de forme sensiblement tronconique, la petite base étant munie d'une trappe à travers laquelle on peut introduire le tube de remplissage. Cette trappe est étanche à l'air et elle reste fermée durant toute l'utilisation du châssis. Après moulage, le vide est cassé, le châssis étant retourné, la trappe s'ouvre et laisse s'écouler le matériau par gravité.

De tels méthodes et dispositifs ne confèrent au moulage que des cadences lentes, car il est nécessaire d'effectuer de nombreuses manutentions.

Par ailleurs, la coulée s'effectue avec le moule réalisé par l'assemblage des deux châssis, ce qui immobilise deux châssis coûteux pour l'obtention d'un seul moule. De même, il est nécessaire d'effectuer deux fois l'opération de mise en forme pour obtenir les parties supérieure et inférieure du moule, seule cette double opération conduisant à l'obtention d'un moule complet. Deux films plastique distincts sont amenés verticalement sur deux plaques-modèles, elles-mêmes maintenues verticalement.

On connaît déjà un dispositif et un procédé correspondant respectivement aux revendications **1** et **6** des brevets allemands **DE-A-2.305.229** et **DE-B-2.407.878**. L'armature utilisée dans le dispositif est complexe, avec sa double paroi intérieure et les deux membranes qui l'entourent, l'aspiration d'air se faisant uniquement par les faces latérales ne peut intéresser de façon homogène, l'ensemble du matériau granulaire, compte-tenu des fuites qui se produisent. L'absence d'armatures pour la mise en oeuvre du procédé fait que l'aspiration quasi ponctuelle sur un ou deux côtés de la motte est très hétérogène et que la manutention de telles mottes, en vue de leur juxtaposition pour constituer les empreintes de coulée, est très délicate.

La présente invention a pour but de remédier à ces inconvénients. L'invention, telle qu'elle est caractérisée dans les revendications, résout le problème consistant à créer un dispositif de fabrication de moules de fonderie en motte, à partir d'un matériau granulaire, en utilisant (effet de cohésion par le vide dans une enveloppe polymère épousant la forme de deux plaques-modèles disposées face à face, avec lequel il soit possible d'obtenir, sur une seule motte, les deux faces nécessaires à la réalisation d'empreintes de coulée par juxtaposition de mottes identiques, pour permettre une coulée continue avec une manutention très réduite.

Les avantages obtenus, grâce à cette invention, consistent essentiellement en ceci que :
seules l'armature et l'enveloppe polymère consommable sont utilisées au poste de coulée et l'armature selon l'invention étant de conception beaucoup plus simple que les châssis existants, le coût et l'investissement sont réduits d'autant.

Une seule opération permet d'obtenir avec une seule motte les deux faces nécessaires à la réalisation d'une empreinte de coulée ; seules les extrémités de l'alignement sont inutilisées, mais le rendement est néanmoins amélioré de près de **50%** : on aura **(n-1)** empreintes pour **n** mottes.

Le procédé est semi-continu, mais la coulée peut être continue en juxtaposant les mottes. Le nombre de pièces nécessaires est réduit, tout comme le volume de matériau granulaire mis en oeuvre.

L'invention va maintenant être décrite suivant un mode de réalisation particulier non limitatif en regard des figures annexées qui représentent :
- figure 1 : support articulé développé avec enveloppe polymère thermoformée en place,
- figure 2 : armature et montage sur le support représenté en trait mixte sur la figure 1,
- figure 3 : redressage des plaques-modèles du support articulé,
- figure 4 : remplissage, compactage, arasement,
- figure 5 : repliage de l'enveloppe, soudure, fermeture et mise sous-vide,
- figure 6 : ouverture du support articulé pour libérer la motte,
- figure 7 : juxtaposition des mottes pour former les empreintes complètes,
- figure 8 : variante d'ouverture du support par translation,
- figure 9 : variante de réalisation de l'armature.

Les figures 1 à 7 constituent le schéma synoptique de fabrication selon le procédé et avec un dispositif selon l'invention.

Sur la figure 1, on voit l'ensemble des **4** plaques constituant le support **1**, deux plaques-modèles **10** et **11** et deux plaques d'étanchéité **12** et **13**. Les plaques-modèles sont placées dans des logements **100** et **110** dans le support, de façon à ce que l'on puisse les changer en conservant la structure de base de ce support.

Ces logements sont reliés aux plaques d'étanchéïté par des articulations **14**, **15** et **16**.

Ces plaques sont également munies chacune d'un raccord **101**, **120**, **111**, **130**, permettant la liaison avec une source à vide et/ou d'air comprimé, de façon connue. Les plaques sont réalisées à partir de plaques alésées, ou réalisées en matériau poreux, de façon à permettre l'aspiration lors du thermoformage et le'soufflage ultérieur pour le démoulage.

Les plaques étant placées horizontalement, on dispose à la surface une enveloppe polymère **17**, de forme initiale plane, que l'on adapte par thermoformage sous aspiration au profil des plaques-modèles. Les plaques **10-13** sont montées de façon que les deux plaques-modèles soient face à face, la forme étant orientée vers l'intérieur. La plaque d'étanchéité **12** sert d'appui inférieur et reçoit l'armature **20**. La plaque d'étanchéité **13** reste ouverte vers l'extérieur.

L'armature **20** est constituée de deux plaques opposées **21,22** reliées par deux tubes **23,24**, les plaques étant munies de gorges **28,29**. Les tubes sont d'une épaisseur suffisante pour donner à l'armature une grande rigidité.

Les tubes **23** et **24** sont débouchants à l'intérieur d'un volume **25** à l'intérieur de la plaque **21**, formant chambre commune, et à l'extérieur de cette plaque, il est prévu un raccord externe **26**.

Ce raccord peut être relié par toute conduite souple à une source à vide.

On prévoit également des ergots de manutention, tels que **260**, permettant le transport de l'armature.

Ces tubes **23** et **24** sont munis de perforations **27** d'un diamètre tel qu'elles permettent le passage de l'air mais pas celui des grains du matériau granulaire dont il s'agira ultérieurement.

On assure alors l'étanchéité entre l'armature et l'enveloppe par les gorges **28** et **29**.

Selon une variante de réalisation de l'armature **201** (Fig.9), les plaques opposées **21** et **22** sont reliées par un unique conduit **230** de section rectangulaire, dont les flancs comportent une surface grillagée **270**.

A la figure 4, on a schématisé le remplissage du dispositif constitué des plaques, de l'enveloppe et de l'armature par du sable **30** siliceux, du type de celui utilisé en fonderie, ou de tout autre matériau granulaire adapté. Ce remplissage s'effectue, par exemple, à l'aide d'une rehausse **31**, tandis que l'ensemble dispositif et sable est soumis au compactage grâce à une table vibrante (non représentée), symbolisée par les flèches **32**. De façon usuelle, on adaptera l'amplitude et la fréquence en fonction du matériau granulaire, des caractéristiques et des formes des plaques-modèles.

Simultanément, on a maintenu une dépression à la surface des plaques par l'intermédiaire d'une source à vide et des raccords **101**, **120**, **111**, **130**, ce qui a pour but de maintenir parfaitement plaquée l'enveloppe polymère sur les formes à reproduire.

L'effet combiné de ces deux actions conduit à la mise en forme du sable **30**. On arase ensuite la face supérieure.

A la figure 5, on rabat la dernière partie de l'enveloppe polymère sur le dessus de la motte avec la plaque d'étanchéité et l'on effectue une soudure **40** pour obtenir un volume fermé **41**.

On fait subir à l'ensemble un éventuel compactage par la plaque de fermeture inférieure et on applique une dépression à l'intérieur du volume fermé **41** par les tubes **23** et **24** reliés à une source à vide par le raccord **26**.

A la figure 6, on a montré le retrait des plaques-modèles et des plaques d'étanchéité. Ce retrait est réalisé en supprimant la dépression et, au besoin, en introduisant, cette fois, une légère surpression pour faciliter le décollement. Ce retrait s'effectue par rotation, comme représenté à la figure 6, ou par translation, comme représenté à la figure 8.

L'ensemble armature **20** et sable **30** dans l'enveloppe polymère forme la motte qui peut être transportée.

Dans tous les cas, la dépression devra être maintenue jusqu'à solidification, pour compenser les fuites éventuelles, notamment celles dues à la détérioration de l'enveloppe polymère au moment de la coulée. Les mottes sont alors juxtaposées pour constituer des empreintes complètes, ainsi que représentées figure 7.

Les mottes se poussent les unes les autres sur l'aire de coulée, après mise en place de noyaux éventuels.

On réalise, de façon classique, la coulée par des conduits réservés à cet usage, avec ou sans masselotte.

Après solidification, le lot est transféré au poste de décochage qui permettra, par suppression de la dépression, de récupérer le produit coulé d'une part, l'armature et le sable d'autre part.

Ce dernier est recyclé, tandis que l'armature est ramenée au poste de fabrication des mottes.

On peut prévoir un procédé continu avec transfert et alimentation en motte une à une.

Dans ce type de fabrication de moules, on peut prévoir un serrage complémentaire par au moins la plaque d'étanchéité inférieure **12** et, éventuellement, la plaque d'étanchéité supérieure **13**.

Dans ce but, on place, sur les plaques d'étanchéité inférieure **12** et supérieure **13**, un dispositif mécanique, ou pneumatique par exemple, destiné à déformer l'enveloppe polymère **17** et à refouler le sable **30**. Cette opération est surtout utile dans les formes complexes.

De même, les opérations connues dans la fonderie peuvent compléter le procédé selon l'invention.

Ainsi, l'enveloppe polymère peut être recouverte d'une couche d'un produit particulier, destiné à faciliter le décochage par exemple.

De même, lors du compactage, on pourra faire varier la direction des vibrations pour obtenir'une meilleure qualité de compactage.

Quant aux procédé et dispositif pour assurer l'étanchéïté entre l'armature et l'enveloppe, une variante de l'invention propose de réaliser une gorge périphérique sur les plaques d'extrémité de l'armature, que l'on met en relation avec la chambre commune de mise en dépression. Quant au support, il comporte, sur les bords correspondants, un joint gonflable.

Le procédé consiste, avant l'introduction du sable, à presser le bord de l'enveloppe polymère dans la gorge par le joint gonflable, à effectuer les opérations de remplissage, compactage, arasement, soudage, puis à mettre en dépression le sable et la chambre commune, ce qui plaque le bord de l'enveloppe dans la gorge, le support et les plaques peuvent être aisément retirés.

De même, l'invention propose une variante pour la réalisation des tubes. Ceux-ci peuvent être creux, de section carrée ou rectangulaire. Sur les faces latérales, on rapporte une plaque microporeuse, ou alésée, à une certaine distance de la surface du tube, notamment grâce à des ergots filants. On définit ainsi deux couloirs parallèles au tube central.

La maintenance en est facilitée et la plaque filtrante peut être changée facilement, quant aux coûts, ils sont réduits, puisque la plaque est plane.

De la même façon, le procédé permet d'utiliser une armature à trois faces, avec deux plaques-modèles articulées autour d'une plaque de fermeture, deux feuilles polymères, que l'on soude en partie supérieure après remplissage et compactage, avant de mettre le contenu sous vide.

## Revendications

1. Dispositif pour la fabrication de moules de fonderie en motte à partir d'un matériau granulaire tel que du sable siliceux **(30)**, en utilisant l'effet de cohésion par le vide dans une enveloppe polymère épousant la forme de deux plaques-modèles **(10,11)** disposées face à face, ledit dispositif comportant, outre les plaques-modèles **(10,11)** des plaques d'étanchéité **(12,13)** s'interposant entre les plaques-modèles **(10,11)**, une armature **(20)** destinée à retenir les plaques-modèles **(10,11)** et les plaques d'étanchéité **(12,13)** et à permettre la manipulation de la motte, au moins une enveloppe polymère **(17)**, des tubes **(23,24)** de mise sous-vide intégrés à l'armature **(20)**, un moyen de remplissage en matériau granulaire et des moyens extérieurs de mise sous-vide , caractérisé en ce qu'il comporte au moins deux plaques-modèles **(10,11)** placées dans les logements **(100,110)** d'un support **(1)** incluant une plaque d'étanchéité de fond **(12)** intercalée entre les logements **(100,110)** des plaques-modèles **(10,11)**, en ce que l'armature comporte au plus trois faces délimitant, avec les plaques- modèles **(10,11)**, la forme de la motte et en ce que l'enveloppe polymère **(17)** est unique et couvre la surface des plaques-modèles **(10,11)** et des plaques d'étanchéité. **(12,13)**.

2. Dispositif selon la revendication 1, caractérisé en ce qu'il comporte une plaque d'étanchéité supérieure **(12)**.

3. Dispositif selon la revendication 1, caractérisé en ce que les logements **(100,110)** des plaques- modèles **(10,11)** et les plaques d'étanchéité **(12,13)** sont articulées entre elles.

4. Dispositif selon la revendication 1, caractérisé en ce que l'armature **(20)** comporte deux plaques opposées **(21,22)** reliées entre elles par des tubes **(23,24)** ou par un conduit **(230)** grillagé **(270)** d'évacuation d'air.

5. Dispositif selon la revendication 1, caractérisé en ce que le support **(1)** de plaques **(10,11,12,13)** comporte un joint gonflable, destiné à plaquer l'enveloppe polymère **(17)** dans des gorges **(28,29)** réalisées sur les côtés des plaques opposées **(21,22)** de l'armature **(20)** sous l'effet de l'aspiration exercée par les tubes **(23,24)** perforés **(27)** par l'intermédiaire d'un volume **(25)** réalisé dans l'une des plaques **(21)** de l'armature **(20)**.

6. Procédé de mise en oeuvre du dispositif selon les revendications 1 à 5 pour l'obtention, sur une seule motte, des deux faces nécessaires à la réalisation d'une empreinte de coulée par juxtaposition de deux mottes identiques, caractérisé en ce qu'il comprend les étapes suivantes :
- montage des deux plaques-modèles **(10,11)** correspondantes dans leurs logements respectifs **(100,110)**,
- mise en place, sur les plaques-modèles **(10,11)** et d'étanchéité **(12,13)**, d'une enveloppe polymère **(17)**, par thermoformage et aspiration à travers les plaques,
- mise en place des plaques-modèles **(10,11)** et des plaques d'étanchéité **(12,13)** autour d'une armature **(20)** comportant deux plaques **(21,22)**,
- réalisation de l'étanchéité entre armature **(20)** et plaques **(10,11,12,13)** par serrage, ou par placage, de l'enveloppe **(17)** dans les gorges **(28,29)** des plaques **(21,22)** de l'armature par gonflage du joint,
- remplissage avec le matériau granulaire, compactage et arasement,
- assemblage des bouts de l'enveloppe polymère, par soudage des deux extrémités de la feuille,
- mise sous-vide du volume contenu dans l'enveloppe par l'intermédiaire de l'armature,
- retrait des plaques,
- assemblage par juxtaposition des mottes obtenues, pour la constitution d'une série d'empreintes,

7. Procédé selon la revendication 6, caractérisé en ce que l'on réalise un complément de serrage sur l'ensemble enveloppe/sable en exerçant une poussée sur au moins une des plaques d'étanchéité dans une partie prévue pour être souple, afin que, sous l'effet de la dépression, cette déformation supplémentaire reste permanente.

8. Procédé selon la revendication 7, caractérisé en ce que cette poussée est exercée simultanément à un compactage supplémentaire, avec ou sans vibration.

## Patentansprüche

1. Vorrichtung zur Herstellung von Gußformen für kastenlosen Guß aus einem körnigen Material wie Quarzsand (30) unter Benutzung des Kohäsionseffekts durch Vakuum in einer Polymerhülle, die sich an zwei Modellplatten (10, 11) anlegt, die einander gegenüber angeordnet sind, wobei die genannte Vorrichtung neben den Modellplatten (10, 11) noch Dichtungsplatten (12, 13), die zwischen den Modellplatten (10, 11) liegen, eine Armierung (20), um die Modellplatten (10, 11) und die Dichtungsplatten (12, 13) zu halten und um die Handhabung des Spreizkastens zu ermöglichen, wenigstens eine Polymerhülle (17), in die Armierung (20) eingebaute Rohre (23, 24) zum In-Vakuum-Setzen, ein Mittel zum Einfüllen von körnigem Material sowie äußere Mittel zum In-Vakuum-Setzen aufweist,
**dadurch gekennzeichnet, daß**
sie aus wenigstens zwei Modellplatten (10, 11) besteht, die in die Sitze (100, 110) einer Halterung (1) eingesetzt sind und eine Bodendichtungsplatte (12) einschließen, die zwischen den Sitzen (100, 110) der Modellplatten (10, 11) liegt, daß die Armierung höchstens drei Flächen aufweist, die mit den Modellplatten (10, 11) die Form des Spreizkastens umgrenzen, und daß die Polymerhülle (17) eine einzige Hülle ist und die Oberfläche der Modellplatten (10, 11) und der Dichtungsplatten (12, 13) bedeckt.

2. Vorrichtung nach Anspruch 1,
**dadurch gekennzeichnet, daß**
sie eine obere Dichtungsplatte (12) aufweist.

3. Vorrichtung nach Anspruch 1,
**dadurch gekennzeichnet, daß**
die Sitze (100, 110) der Modellplatten (10, 11) und die Dichtungsplatten (12, 13) miteinander gelenkig verbunden sind.

4. Vorrichtung nach Anspruch 1,
**dadurch gekennzeichnet, daß**
die Armierung (20) aus zwei einander gegenüberliegenden Platten (21, 22) besteht, die durch Rohre (23, 24) oder durch eine vergitterte (270) Leitung (230) zum Luftabführen miteinander verbunden sind.

5. Vorrichtung nach Anspruch 1,
**dadurch gekennzeichnet, daß**
die Halterung (1) der Platten (10, 11, 12, 13) eine aufblasbare Verbindung aufweist, die dazu vorgesehen ist, die Polymerhülle (17) in Vertiefungen (28, 29) einzuziehen, die in den Seiten der einander gegenüberliegenden Platten (21, 22) der Armierung (20) angeordnet sind, wobei dies von den mit Löchern (27) versehenen Rohren (23, 24) über einen Raum (25) ausgeübt wird, der in einer der Platten (21) der Armierung (20) ausgebildet ist.

6. Verfahren zur Ausführung der Vorrichtung nach den Ansprüchen 1 bis 5, um an einem einzigen Spreizkasten die beiden Flächen zu erhalten, die für die Ausführung eines Gußformnests durch Aneinanderlegen von zwei gleichen Spreizkästen erforderlich sind,
**dadurch gekennzeichnet, daß**
es aus den folgenden Schritten besteht:
- Einsetzen der zwei entsprechenden Modellplatten (10, 11) in ihre jeweiligen Sitze (100, 110),
- Anbringen einer Polymerhülle (17) an den Modellplatten (10, 11) und Dichtungsplatten (12, 13) durch Warmformung und Ansaugen durch die Platten hindurch,
- Anbringen der Modellplatten (10, 11) und der Dichtungsplatten (12, 13) um eine Armierung (20) herum, die aus zwei Platten (21, 22) besteht,
- Herstellen der Dichtigkeit zwischen Armierung (20) und Platten (10, 11, 12, 13) durch Einpressen oder Einziehen der Hülle (17) in die Vertiefungen (28, 29) der Armierungsplatten (21, 22) durch Aufblasen der Verbindung,
- Einfüllen des körnigen Materials, Verdichten und Abstreichen,
- Verbinden der Ränder der Polymerhülle durch Verschweißen der beiden Folienenden,
- Zurückziehen der Platten,
- Zusammensetzen durch Aneinanderlegen der erzielten Spreizkästen für die Bildung einer Reihe von Abdrücken.

7. Verfahren nach Anspruch 6,
**dadurch gekennzeichnet, daß**
ein zusätzlicher Druck auf die Einheit Hülle/Sand ausgeführt wird, indem auf wenigstens eine der Dichtungsplatten an einer Stelle, an der vorgesehen ist, daß sie biegsam ist, ein Schub ausgeführt wird, damit unter Wirkung des Unterdrucks diese zusätzliche Verformung bleibend wird.

8. Verfahren nach Anspruch 7,
**dadurch gekennzeichnet, daß**
dieser Schub gleichzeitig mit einer zusätzlichen Verdichtung mit oder ohne Rütteln erfolgt.

## Claims

1. Device for manufacturing foundry moulds as boxless moulds, from a granular material such as silica sand (30), using the cohesion-by-vacuum effect in a polymer envelope matching the shape of two pattern plates (10, 11) arranged face to face, the said device comprising, in addition to the pattern plates (10, 11), gasket sheets (12, 13) interposed between the pattern plates (10, 11), an armature (20) intended to retain the pattern plates (10, 11) and the gasket sheets (12, 13) and to allow the manipulation of the boxless mould, at least one polymer envelope (17), evacuating tubes (23, 24) integrated with the armature (20), a means for filling with granular material and external evacuating means, characterised in that it comprises at least two pattern plates (10, 11) placed in housings (100, 110) of a support (1) including a bottom gasket sheet (12) placed between the housings (100, 110) of the pattern plates (10, 11), in that the armature comprises at most three faces delimiting, with the pattern plates (10, 11), the form of the boxless mould and in that the polymer envelope (17) is unique and covers the surface of the pattern plates (10, 11) and of the gasket sheets (12, 13).

2. Device according to Claim 1, characterised in that it comprises an upper gasket sheet (12).

3. Device according to Claim 1, characterised in that the housings (100, 110) of the pattern plates (10, 11) and the gasket sheets (12, 13) are articulated to one another.

4. Device according to Claim 1, characterised in that the armature (20) comprises two opposing plates (21, 22), connected together by tubes (23, 24) or by a duct (230) with a grillage (270) for the evacuation of air.

5. Device according to Claim 1, characterised in that the support (1) of the plates and sheets (10, 11, 12, 13) comprises an inflatable seal which is intended to flatten the polymer envelope (17) into grooves (28, 29) made on the sides of the opposed plates (21, 22) of the armature (20) under the effect of the suction exerted by the perforated (27) tubes (23, 24) via a volume (25) made in one of the plates (21) of the armature (20).

6. Method for implementing the device according to Claims 1 to 5, in order to obtain, on a single boxless mould, two faces necessary for producing a casting cavity by juxtaposing two identical boxless moulds, characterised in that it comprises the following steps:
- mounting two corresponding pattern plates (10, 11) in their respective housings (100, 110),
- positioning, on the pattern plates (10, 11) and gasket sheets (12, 13), a polymer envelope (17), by thermoforming and suction through the plates,
- positioning pattern plates (10, 11) and gasket sheets (12, 13) around an armature (20) comprising two plates (21, 22),
- achieving sealing between the armature (20) and the plates and sheets (10, 11, 12, 13) by clamping or by flattening the envelope (17) into the grooves (28, 29) of the plates (21, 22) of the armature by inflating the seal,
- filling with the granular material, compacting and strickling,
- assembling the ends of the polymer envelope, by welding two ends of the sheet,
- evacuating the volume contained in the envelope via the armature,
- withdrawing the plates,
- assembling by juxtaposition of boxless moulds obtained, in order to constitute a series of cavities.

7. Method according to Claim 6, characterised in that complementary clamping is achieved on the sand/envelope assembly by exerting a thrust on at least one of the gasket sheets in a portion provided so as to be flexible, so that, under the effect of the depression, this additional deformation remains permanent.

8. Method according to Claim 7, characterised in that this thrust is exerted at the same time as additional compacting, with or without vibration.
